# EUROPÄISCHE PATENTSCHRIFT

(11) **EP 2 302 611 B1**
(45) Veröffentlichungstag und Bekanntmachung des Hinweises auf die Patenterteilung: **28.01.2015**
(21) Anmeldenummer: 10175185.7
(22) Anmeldetag: 03.09.2010
(51) Int. Cl.: G09F 7/08, G09F 15/00, G09F 7/12, G09F 7/18

(54) **Informationsschild, insbesondere Namens-, Tür- oder Hinweisschild**
Information sign, in particular name, door or information sign
Panneau d'information, notamment plaque d'identité, de porte ou de signalisation

(30) Priorität: 22.09.2009 AT 14922009
(43) Veröffentlichungstag der Anmeldung: 30.03.2011
(73) Patentinhaber: Seeleitner, Manfred, 5110 Oberndorf (AT)
(72) Erfinder: Seeleitner, Manfred, 5110 Oberndorf (AT)
(74) Vertreter: Babeluk, Michael

(56) Entgegenhaltungen:
- EP-A2- 2 058 785
- WO-A1-95/34877
- DE-U1- 20 007 989
- US-A- 5 018 291
- US-A1- 2007 157 500

## Beschreibung

Die Erfindung betrifft ein Informationsschild, insbesondere Namens-, Tür- oder Hinweisschild, mit einem Grundkörper zumindest aus Rahmenteilen, sowie einer in den Grundkörper einsetzbaren, Deck- oder Dekorplatte, wobei die Deck- oder Dekorplatte mit einem an der Außenfläche angreifenden Haftsauger anhebbar und entfernbar ist, wobei zwei gegenüberliegende Längs- oder Schmalseiten der rechteckförmigen oder quadratischen Deck- oder Dekorplatte und die angrenzenden Rahmenteile mit einer Nut/Feder-Rastverbindung ausgestattet sind.

Vorrichtungen zur Aufnahme von Datenträgern, beispielsweise Namens- oder Türschildern werden vor allem zur Kennzeichnung einzelner Räume in Bürogebäuden, Wohnhäusern, Schulen, etc. verwendet. Weiters sind auch Hinweisschilder mit Abbildungen oder Piktogrammen, beispielsweise zur Kennzeichnung von Fluchtwegen, Gefahrenquellen etc., bekannt. Verwendet werden meist sogenannte Wechselschilder, bei welchen der kartenartige Datenträger ausgewechselt werden kann. Dazu muss die Deckplatte entfernt, der Datenträger ausgetauscht und danach die Deckplatte wieder eingesetzt werden. Die Deckplatte soll einerseits auf einfache Weise entfernbar sein, allerdings nicht durch Temperaturschwankungen oder Erschütterungen aus dem Rahmen fallen. Weiters ist es gewünscht, die Entfernung der Deckplatte nicht zu einfach zu gestalten, um einen Vandalismus (beispielsweise Verunstaltung des Datenträgers, etc.) zu verhindern.

Die meisten bekannten Wechselschilder genügen diesen Anforderungen nur unzureichend. So ist beispielsweise aus der AT 394.463 B ein Wechselschild bekannt, welches zur Preisauszeichnung von Waren sowie zur Angabe von Wareninformationen verwendet wird. Das Wechselschild besteht aus einem Außenkörper der einen Rahmen sowie eine geschlossene Rückwand aufweist, wobei an der Vorderseite ein Sichtfenster freigelassen ist. In den Außenkörper kann durch eine seitliche Einschuböffnung ein transparenter Fachkörper eingeschoben werden, welcher Aufnahmefächer für kartenartige Datenträger aufweist. Auf diesen Datenträgern sind Bezeichnungen für die Waren und Preisangaben aufgedruckt. Durch ein Sichtfenster des transparenten Fachkörpers kann die Information ausgelesen werden. An der Rückwand des Außenkörpers sind Befestigungsmittel angeordnet, so dass ein derartiger Wechselrahmen auch als Türschild eingesetzt werden könnte. Eine missbräuchliche Umgestaltung des Anzeigeinhalts kann jedoch nicht ausgeschlossen werden, da der transparente Flachkörper sehr einfach aus der seitlichen Einschuböffnung entfernt und manipuliert werden kann. Weiters ist es aus der DE 44 19 732 C2 bekannt, ein Wechselschild aus einem flachen Grundkörper zu bilden, der in eine Rückwand mit entsprechenden flexiblen Aufnahmeleisten eingeklipst werden kann. Der transparente Grundkörper weist einzelne Fächer auf, in die kartenartige Datenträger eingesetzt werden können.

Aus der DE 93 18 261 U1 ist ein Informationsschild mit einer Grundplatte und einer durchsichtigen Abdeckplatte bekannt, bei welchem die Grundplatte eine Ausnehmung hat, in die die Abdeckplatte passgenau einsetzbar ist, wobei sich die Einlage zwischen Grundplatte und Abdeckplatte befindet. Wie aus Fig. 2 erkennbar, bildet die Außenfläche der transparenten Deckplatte eine im Wesentlichen plane Ebene mit den angrenzenden Rahmenelementen und stößt fugenfrei an den Rahmenelementen an. Die Abdeckplatte ist mit einem ferromagnetischen Material versehen, welches mit Magneten in der Ausnehmung der Grundplatte zusammenwirkt. Zum Entfernen der Abdeckplatte aus der Ausnehmung kann ein auf die Abdeckplatte aufgesetzter Saugnapf verwendet werden.

Ein Informationsschild mit einer transparenten Deckplatte ist weiters aus der EP 1 258 854 A1 bekannt. Die Deckfläche weist randseitige Magnetstreifen auf, die mit der metallenen Grundfläche des Informationsschildes zusammenwirken. Zum Entfernen der Deckplatte kann ein Saugnapf eingesetzt werden.

Aus der DE 200 07 989 U1 ist eine Schildvorrichtung in Form eines Rechtecks bekannt, die ein Tragelement mit einer Umrandung aufweist, in welche eine Deckplatte einsetzbar ist. In den Seitenrändern der Deckplatte sind Aussparungen vorgesehen, die mit den an den Innenflächen der Umrandung angeordneten Vorsprüngen einen lösbaren Schnappeingriff bilden. Die Umrandung der Schildvorrichtung weist eine Eigenelastizität auf, wodurch sich die Deckplatte mit deren Aussparung in die Vorsprünge der Umrandung einschnappen und mit einem spitzen Gegenstand oder mit Hilfe eines starken Saugers wieder entfernen lässt.

Aufgabe der Erfindung ist es, ein Informationsschild, insbesondere Namens- Tür- oder Hinweisschild derart weiterzubilden, dass ein ästhetisches flach bauendes Produkt entsteht, wobei dafür gesorgt sein soll, dass die Deck- oder Dekorplatte auswechselbar jedoch vor Manipulationen geschützt im Grundkörper sicher gehalten ist.

Diese Aufgabe wird erfindungsgemäß dadurch gelöst, dass die Rahmenteile des Grundkörpers aus einem Metallprofil, vorzugsweise aus Aluminium bestehen und durch Kleben mit einer Grundplatte oder mit Hilfe von Eckwinkeln verbunden sind, sowie dass durch eine Anhebung mit dem Haftsauger eine Vorwölbung der Deck- oder Dekorplatte und eine Entkoppelung der Nut/Feder-Rastverbindung erzielbar ist.

Das erfindungsgemäße Namens- bzw. Tür- oder Hinweisschild ist somit auf einfache Weise und ohne Verwendung von Magneten gegenüber unerwünschten Manipulationen geschützt, da die Deck- oder Dekorplatte ohne Werkzeug nicht entfernbar ist und im eingesetzten Zustand praktisch fugenlos im Grundkörper sitzt. Anhebversuche mit reiner Fingerkraft durch Aufwölben der Deckplatte bzw. einer Dekorplatte schlagen fehl, da ein sich im geschlossenen System ausbildender Unterdruck im Schildkörper diesen Versuchen entgegenwirkt. Mit einem Hebewerkzeug, beispielsweise einem Haftsauger, kann eine entsprechende Vorwölbung der Deck- oder Dekorplatte erzeugt werden, so dass sich die Nut/Feder-Rastverbindungen entkoppeln lassen.

Die in den Grundkörper auswechselbar eingesetzte Dekorplatte kann direkt als Datenträger verwendet werden, wobei die Dekorplatte beispielsweise auf der Sichtseite bedruckt sein kann. Es ist jedoch auch möglich, die Dekorplatte zumindest teilweise transparent auszuführen und auf der Rückseite zu bedrucken.

Gemäß einer vorteilhaften Ausführungsvariante der Erfindung ist ein in den Grundkörper einlegbarer, kartenartiger Datenträger vorgesehen, der von der in den Grundkörper eingesetzten Deckplatte fixiert ist, welche zumindest teilweise transparent ausgeführt ist. Datenträger mit unterschiedlichem Inhalt können somit rasch ausgetauscht werden.

Die Erfindung wird im Folgenden anhand von Zeichnungen näher erläutert. Es zeigen:
- Fig. 1: die erfindungsgemäße Vorrichtung in einer Schnittdarstellung samt Hebewerkzeug;
- Fig. 2: die erfindungsgemäße Vorrichtung mit eingesetztem Datenträger bzw. Dekorplatte in zwei Detailvarianten in einer Schnittdarstellung gemäß Fig. 1;
- Fig. 3: die Rückseite der erfindungsgemäßen Vorrichtung in zwei Detailvarianten gemäß Fig. 2;
- Fig. 4: die Vorderseite der erfindungsgemäßen Vorrichtung gemäß Fig. 1;
- Fig. 5: und Fig. 6 Detailvarianten der Nut/Feder-Rastverbindung der Vorrichtung gemäß Fig. 1;
- Fig. 7: und Fig. 8 eine Schnittdarstellung sowie eine Draufsicht einer Ausführungsvariante der Rahmenverbindung; sowie
- Fig. 9: die Vorderansicht einer Ausführungsvariante der Vorrichtung gemäß Fig. 1.

Die in den Fig. 1 bis Fig. 9 dargestellten Ausführungsvarianten der Erfindung zeigen Informations- bzw. Hinweisschilder vom Bautyp Wechselrahmen mit einem Grundkörper 2 aus Rahmenteilen 3 und gegebenenfalls einer Grundplatte 4, wobei zur Abdeckung eine in den Grundkörper 2 mittels einer Nut/Feder-Rastverbindung 8 einklipsbare Deck- oder Dekorplatte 5 bzw. 15 vorgesehen ist.

Wie in der Ausführungsvariante gemäß Fig. 1 dargestellt, wird eine transparente Deckplatte 5 mit einem an der Außenfläche 6 angreifenden Hebewerkzeug, vorzugsweise einem Haftsauger 7 in Pfeilrichtung angehoben, so dass die dargestellte Vorwölbung entsteht, wobei gegenüberliegende Nut/Feder-Rastbereiche 8 zwischen den Randbereichen der Deckplatte 5 und benachbarten Rahmenteilen 3 entkoppelt werden und die Deckplatte 5 entfernt werden kann. Danach wird ein Datenträger 1 (s. Fig. 2) im Format der Deckplatte 5 eingelegt und die transparente Deckplatte 5 in umgekehrter Reihenfolge eingesetzt, wobei die Deckplatte beim Einsetzvorgang leicht gewölbt wird. Die Deckplatte 5 kann aus einem dünnen, transparenten Material, beispielsweise aus Plexiglas bestehen.

Die gegenüberliegenden Schmalseiten der transparenten Deckplatte 5 und die angrenzenden Bereiche der Rahmenteile 3 sind mit einer Nut/Feder-Rastverbindung 8 ausgestattet, wobei in Fig. 5 eine Variante im Detail dargestellt ist, bei der die Nut in der Schmalseite der Deckplatte 5 und die Feder bzw. Nase im L-förmigen Rahmenteil 3 ausgebildet ist. Die Außenfläche 6 der Deck- oder Dekorplatte 5 bildet eine im Wesentlichen plane Ebene mit den angrenzenden Rahmenteilen 3 und stößt im Wesentlichen fugenfrei an den Rahmenteilen 3 an, so dass eine leicht zu pflegende, glatte Oberfläche entsteht.

Fig. 6 zeigt eine Variante der Erfindung, bei welcher eine kleine Stufe zwischen der Deckplatte 5 und dem Rahmenteil 3 ausgebildet ist, wobei hier ein Steg bzw. die Feder der Nut/Feder-Rastverbindung 8 an der Schmalseite der Deckplatte 5 angeordnet ist.

Die Nut/Feder-Rastverbindung 8 ist im Querschnitt V-förmig ausgebildet oder weist zumindest eine das Öffnen und Schließen der Nut/Feder-Rastverbindung 8 erleichternde schräge Kontaktfläche auf. In den dargestellten Beispielen sind alle Kontaktflächen der Nut/Feder-Rastverbindung 8 im Winkel von ca. 45° bis 60° zur Außenfläche 6 geneigt.

Die Rahmenteile 3 des Grundkörpers 2 können eine Aufnahmenut 9 zum Einsetzen der Grundplatte 4 aufweisen. Diese kann durch eine Klebeverbindung 12 mit den Rahmenteilen 3 verbunden sein (siehe Fig. 5, 6).

Es ist jedoch auch möglich, die Rahmenteile 3 des Grundkörpers 2 mit Hilfe von Eckwinkeln 10 und Schrauben zu verbinden (siehe Fig. 7, 8). Ein entsprechendes Rahmenprofil weist eine Aufnahmenut 13 für die Eckwinkel 10 auf. Die darzustellende Information kann auch auf der Vorderseite der Grundplatte 4 aufgedruckt sein und durch die transparente Deckplatte 5 sichtbar sein.

Die Rahmenteile 3 des Grundkörpers 2 bestehen aus einem Metallprofil, vorzugsweise aus Aluminium.

Die jeweils linken Teile der Fig. 2 und Fig. 3 zeigen eine Variante, bei der eine bedruckte Dekorplatte 15, beispielsweise mit einer bildlichen Darstellung oder einem Piktogramm (siehe Fig. 9), mittels der Nut/Feder-Rastverbindung in einen einstückig ausgeführten Grundkörper 2 eingesetzt ist. Die Wandmontage des Informationsschildes kann mittels Klebestreifen 11 erfolgen.

Die jeweils rechten Teile der Fig. 2 und Fig. 3 zeigen beispielsweise ein Türschild eines Büroraumes mit einem aus vier Rahmenteilen 3 und einer Grundplatte 4 zusammengeklebten Grundkörper 2, welcher einen Datenträger 1 mit der aufgedruckten Information aufnimmt. Der Datenträger 1 wird von der transparenten Deckplatte 5 fixiert und abgedeckt. Hier ist eine Montage der Vorrichtung mittels Schrauben 14 vorgesehen.

Fig. 4 und Fig. 9 zeigen jeweils die Vorderseite der erfindungsgemäßen Informationsschilder, bei welchen nur die transparente Deckplatte 5 bzw. Dekorplatte 15, eingefasst von schmalen Rahmenteilen 3 sichtbar sind, wobei alle Befestigungselemente unsichtbar bleiben.

## Patentansprüche

1. Informationsschild, insbesondere Namens-, Tür- oder Hinweisschild, mit einem Grundkörper (2) zumindest aus Rahmenteilen (3), sowie einer in den Grundkörper (2) einsetzbaren, Deck- oder Dekorplatte (5, 15), wobei die Deck- oder Dekorplatte (5, 15) mit einem an der Außenfläche (6) angreifenden Haftsauger (7) anhebbar und entfernbar ist, wobei zwei gegenüberliegende Längs- oder Schmalseiten der rechteckförmigen oder quadratischen Deck- oder Dekorplatte (5, 15) und die angrenzenden Rahmenteile (3) mit einer Nut/Feder-Rastverbindung (8) ausgestattet sind, **dadurch gekennzeichnet, dass** die Rahmenteile (3) des Grundkörpers (2) aus einem Metallprofil, vorzugsweise aus Aluminium bestehen und durch Kleben mit einer Grundplatte (4) oder mit Hilfe von Eckwinkeln (10) verbunden sind, sowie dass durch eine Anhebung mit dem Haftsauger (7) eine Vorwölbung der Deck- oder Dekorplatte (5, 15) und eine Entkoppelung der Nut/Feder-Rastverbindung (8) erzielbar ist.

2. Informationsschild nach Anspruch 1, **dadurch gekennzeichnet, dass** die Außenfläche (6) der Deck- oder Dekorplatte (5, 15) eine im Wesentlichen plane Ebene mit den angrenzenden Rahmenteilen (3) bildet und im Wesentlichen fugenfrei an den Rahmenteilen (3) anstößt.

3. Informationsschild nach Anspruch 1 oder 2, **dadurch gekennzeichnet, dass** die Nut/Feder-Rastverbindung (8) im Querschnitt V-förmig ausgebildet ist oder zumindest eine das Öffnen und Schließen der Nut/Feder-Rastverbindung (8) erleichternde schräge Kontaktfläche aufweist.

4. Informationsschild nach einem der Ansprüche 1 bis 3, **dadurch gekennzeichnet, dass** die Rahmenteile (3) des Grundkörpers (2) eine Aufnahmenut (9) zum Einsetzen einer Grundplatte (4) aufweisen.

5. Informationsschild nach einem der Ansprüche 1 bis 4, **dadurch gekennzeichnet, dass** ein in den Grundkörper (2) einlegbarer, kartenartiger Datenträger (1) vorgesehen ist, der von der in den Grundkörper (2) eingesetzten Deckplatte (5) fixiert ist, welche zumindest teilweise transparent ausgeführt ist.

6. Informationsschild nach einem der Ansprüche 1 bis 4, **dadurch gekennzeichnet, dass** die Dekorplatte (15) auf der Sichtseite bedruckt ist.

7. Informationsschild nach einem der Ansprüche 1 bis 4, **dadurch gekennzeichnet, dass** die Dekorplatte (15) zumindest teilweise transparent ausgeführt und auf der Rückseite bedruckt ist.

## Claims

1. An information sign, especially a name plate, door plate or notice sign, comprising a base body (2) made at least of frame parts (3), and a cover or decorative plate (5, 15) which can be inserted in the base body (2), wherein the cover or decorative plate (5, 15) can be lifted off and removed by means of a suction pad (7) acting upon the outside surface (6), wherein two opposite longitudinal or narrow sides of the rectangular or square cover or decorative plate (5, 15) and the adjacent frame parts (3) are provided with a groove-and-tongue latching connection (8), **characterised in that** the frame parts (3) of the base body (2) consist of a metal section, preferably made of aluminum, and are connected by gluing to a base plate (4) or by means of angle brackets (10), and a forward bulging of the cover or decorative plate (5, 15) and a decoupling of the groove-and-tongue latching connection (8) can be produced by lifting with the suction pad (7).

2. An information sign according to claim 1, **characterised in that** the outside surface (6) of the cover or decorative plate (5, 15) forms a substantially flat plane with the adjacent frame parts (3) and abuts the frame parts (3) in a substantially seamless manner.

3. An information sign according to claim 1 or 2, **characterised in that** the groove-and-tongue latching connection (8) is arranged in a V-like manner in its cross section, or comprises at least one oblique contact surface which facilitates the opening and closing of the groove-and-tongue latching connection (8).

4. An information sign according to one of the claims 1 to 3, **characterised in that** the frame parts (3) of the base body (2) comprise a receiving groove (9) for inserting a base plate (4).

5. An information sign according to one of the claims 1 to 4, **characterised in that** a card-like data carrier (1) is provided which can be inserted into the base body (2) and is fixed by the cover plate (5) which is inserted into the base body (2) and is arranged at least partly in a transparent way.

6. An information sign according to one of the claims 1 to 4, **characterised in that** the decorative plate (15) is printed on the visible side.

7. An information sign according to one of the claims 1 to 4, **characterised in that** the decorative plate (15) is arranged to be at least partly transparent and is printed on the rear side.

## Revendications

1. Plaque d'information, en particulier plaque d'identité, de porte ou de signalisation comportant un corps de base (2), constitué au moins par des parties de cadre (3) ainsi qu'un panneau de revêtement ou de décoration (5, 15) susceptible d'être inséré dans le corps de base (2), ce panneau de revêtement ou de décoration (5, 15) pouvant être soulevé et extrait à l'aide d'une ventouse (7) s'appliquant sur la surface externe (6), dans laquelle deux petits ou grands côtés opposés du panneau de revêtement ou de décoration (5, 15) de forme rectangulaire ou carrée et les parties de cadre (3) voisines sont équipées d'un dispositif de liaison par encliquetage à rainure et languette (8),
**caractérisée en ce que**
les parties de cadre (3) du corps de base (2) sont réalisées en un profilé métallique, de préférence en aluminium et sont reliées à la plaque de base (4) par collage ou à l'aide de cornières d'angle (10), et, un soulèvement avec la ventouse (7) entraine un pré-cintrage du panneau de revêtement ou de décoration (5, 15) et un découplage de la liaison par encliquetage à rainure et languette (8).

2. Plaque d'information conforme à la revendication 1,
**caractérisée en ce que**
la face externe (6) du panneau de revêtement ou de décoration (5, 15) forme un plan essentiellement plat avec les parties de cadre (3) voisines et se raccorde essentiellement sans jointure sur les parties du cadre (3).

3. Plaque d'information conforme à la revendication 1 ou 2,
**caractérisée en ce que**
la liaison par encliquetage à rainure et languette (8) a une section en forme de V, ou comporte au moins une surface de contact oblique facilitant l'ouverture et la fermeture de la liaison par encliquetage à rainure et languette (8).

4. Plaque d'information conforme à l'une des revendications 1 à 3,
**caractérisée en ce que**
les parties de cadre (3) du corps de base (2) comportent une rainure de réception (9) pour permettre l'insertion d'un panneau de base (4).

5. Plaque d'information conforme à l'une des revendications 1 à 4,
**caractérisée en ce qu'**
il est prévu un support de données (1) en forme de carte pouvant être positionné dans le corps de base (2) et qui est fixé par le panneau de revêtement (5) inséré dans le corps de base (2) qui est réalisé au moins partiellement transparent.

6. Plaque d'information conforme à l'une des revendications 1 à 4,
**caractérisée en ce que**
le panneau décoratif (15) est imprimé sur la face visible.

7. Plaque d'information conforme à l'une des revendications 1 à 4,
**caractérisée en ce que**
le panneau décoratif (15) est réalisé au moins partiellement transparent et est imprimé sur la face arrière.
